# FASCICULE DE BREVET EUROPEEN

(11) **EP 2 383 539 B1**
(45) Date de publication et mention de la délivrance du brevet: **12.12.2012**
(21) Numéro de dépôt: 11290192.1
(22) Date de dépôt: 20.04.2011
(51) Int. Cl.: F42C 9/14, F42C 15/00, F42C 15/196, F42C 15/31, F42C 15/40

(54) **Dispositif d'amorçage à initiation électrique pour projectile**
Elektrische Zündungsvorrichtung für ein Geschoss
Priming device with electric initiation for a projectile

(30) Priorité: 27.04.2010 FR 1001799
(43) Date de publication de la demande: 02.11.2011
(73) Titulaire: Nexter Munitions, 78000 Versailles (FR)
(72) Inventeur: Pavec, Pierre, 18023 Bourges Cedex (FR); Lafont, Renaud, 18023 Bourges Cedex (FR)
(74) Mandataire: Célanie, Christian

(56) Documents cités:
- DE-B- 1 229 420
- GB-A- 1 389 360
- US-A1- 2004 144 279
- US-B1- 7 600 475

## Description

Le domaine technique de l'invention est celui des dispositifs permettant l'amorçage d'un projectile.

D'une façon classique ces dispositifs (souvent baptisés "fusées") comportent un dispositif de sécurité et d'armement qui assure un désalignement de la chaîne pyrotechnique d'initiation ainsi qu'un détonateur à initiation électrique qui est actionné par un module de mise à feu électronique.

Ces dispositifs sont bien connus de l'Homme du Métier. On pourra par exemple consulter le brevet US5271327 qui décrit un tel dispositif.

Le module de mise à feu électronique permet de gérer différents modes de fonctionnement pour le dispositif, par exemple : un mode chronométrique (avec une programmation avant tir de la chronométrie), un mode impact, un mode impact retardé ...

Le module chronométrique incorpore une ou plusieurs cartes électroniques ainsi qu'une source d'énergie. Le détonateur est le plus souvent solidaire d'un volet porte amorce mobile qui est porté par le dispositif de sécurité et d'armement. Il est relié au module électronique par des conducteurs ou des pistes conductrices souples.

L'intégration de ce composant pyrotechnique dans un projectile est une opération délicate qui présente certains risques pyrotechniques.

Le document US2004/0144279, qui constitue le point de départ pour le préambule de la revendication 1, décrit également un dispositif d'amorçage d'un projectile comportant un dispositif de sécurité et d'armement Il comporte un premier détonateur à initiation électrique qui est actionné par un module de mise à feu électronique, un deuxième détonateur qui est solidaire d'un rotor du dispositif de sécurité et d'armement. Le deuxième détonateur est actionné par un percuteur mobile.

Ce percuteur n'est pas actionné par les gaz du premier détonateur mais par un ressort.

Par ailleurs, la définition d'un nouveau projectile impose l'étude et la mise au point d'une fusée complète incorporant le dispositif de sécurité et d'armement et le module électronique. Ces deux dispositifs sont en effet le plus souvent étroitement imbriqués et il n'est pas possible de modifier l'un sans modifier également l'autre. De telles modifications sont particulièrement délicates dans le domaine des projectiles de moyens calibre (calibre inférieur à 75 mm) car les composants sont de dimensions réduites et l'espace disponible est également limité.

L'invention a pour but de proposer une architecture dans laquelle l'intégration dans un projectile est simplifiée car le dispositif de sécurité et d'armement est séparé du module électronique et du composant pyrotechnique qui est déclenché par ce dernier.

Ainsi, l'invention a pour objet un dispositif d'amorçage d'un projectile comportant un dispositif de sécurité et d'armement, un premier détonateur à initiation électrique qui est actionné par un module de mise à feu électronique, un deuxième détonateur qui est solidaire d'un rotor ou volet du dispositif de sécurité et d'armement, et un percuteur mobile (15) le deuxième détonateur étant actionné par ledit percuteur mobile, caractérisé en ce que le percuteur mobile est disposé en regard du premier détonateur de façon à être projeté par les gaz résultant de l'initiation de ce dernier et est solidaire d'une plaque entretoise fixe par rapport à un corps du projectile, la plaque comportant un sillon de fragilisation entourant le percuteur.

Le sillon de fragilisation pourra délimiter un godet solidaire du percuteur, godet délimitant une cavité dans laquelle se positionne le premier détonateur.

Selon un autre mode de réalisation, le sillon de fragilisation pourra délimiter une plaquette médiane comportant une face en regard du premier détonateur.

Le dispositif pourra alors comporter une rondelle qui sera solidaire du corps du projectile, rondelle contre laquelle sera appliquée la plaque et qui comportera une partie médiane contre laquelle s'appuiera la face de la plaquette médiane.

La rondelle pourra comporter des perçages permettant la coulée d'un matériau plastique d'enrobage du module de mise à feu électronique.

Les perçages pourront être réalisés au niveau d'une rainure circulaire de la rondelle, rainure destinée à recevoir une partie du matériau plastique d'enrobage.

Le premier détonateur et le percuteur seront avantageusement disposés suivant l'axe du projectile.

Le premier détonateur pourra être connecté à une carte électronique du module de mise à feu.

La carte électronique pourra porter une coupelle entourant au moins en partie le premier détonateur, coupelle assurant un contact électrique entre la carte et le premier détonateur.

L'invention sera mieux comprise à la lecture de la description qui va suivre d'un mode particulier de réalisation, description faite en référence aux dessins annexés et dans lesquels :
- la figure 1 est une vue partielle en coupe d'un projectile incorporant un dispositif d'amorçage selon un premier mode de réalisation de l'invention, dispositif représenté en position de sécurité,
- la figure 2 montre ce même dispositif en position armée,
- la figure 3 montre le dispositif après initiation du premier détonateur,
- la figure 4 est une vue partielle en coupe d'un dispositif d'amorçage selon un deuxième mode de réalisation de l'invention, dispositif représenté en position de sécurité,
- la figure 5 est une vue de la plaque portant le percuteur qui est mise en oeuvre dans ce deuxième mode de réalisation,
- la figure 6 est une vue frontale de la rondelle sur laquelle s'appuie la plaque porte percuteur dans ce deuxième mode de réalisation.

En se reportant à la figure 1, un dispositif d'amorçage 1 (ou fusée) selon un premier mode de réalisation de l'invention est incorporé dans un corps 2 d'un projectile. Le projectile est ici de type gyrostabilisé, c'est à dire animé d'une rotation autour de son axe 16 qui est communiquée par le tube de l'arme.

Ce dispositif comporte un dispositif de sécurité et d'armement 3 ainsi qu'un premier détonateur 5, qui est à initiation électrique, et qui est actionné par un module de mise à feu électronique 4.

Le dispositif de sécurité et d'armement 3 est un dispositif comprenant un rotor 6 portant un deuxième détonateur 7 qui est de type initiable par percussion. Ce dispositif est incorporé dans un boîtier 9a,9b qui se loge dans un alésage 20 du corps 2 du projectile.

Ce dispositif est décrit par le brevet FR2689972 (ainsi que par le brevet FR2533686) auxquels on pourra se reporter pour obtenir plus de détails.

Comme décrit par ce brevet, le rotor 6 comporte un balourd et il est disposé dans une cage 8 qui est montée pivotante par rapport au boîtier 9a,9b du dispositif de sécurité et d'armement. Le pivotement se fait au niveau de tourillons formé sur les extrémités avant et arrière de la cage 8 et qui se logent dans des alésages complémentaires des parties 9a et 9b du boîtier.

Le rotor 6 est immobilisé dans sa position de sécurité telle que représentée à la figure 1 par des goupilles radiales 10, elles-mêmes maintenues en place par un spiral 11.

Le rotor 6 est aussi immobilisé par un verrou 12 en forme de douille cylindrique et qui est maintenu appliqué contre un méplat 13 du rotor par une rondelle ressort 14.

La douille 12 comporte un perçage axial qui laisse passer une pointe d'un percuteur 15.

Cette structure est identique à celle décrite par FR2689972 et il n'est donc pas nécessaire de la décrire plus en détails.

Conformément à l'invention, le percuteur 15 n'est pas un percuteur classique mis en mouvement par un ressort d'autodestruction ou bien par la simple inertie de l'impact sur une cible.

Le percuteur 15 est ici au contraire fixe par rapport au corps 2 du projectile (et du dispositif d'amorçage).

Le percuteur 15 est solidaire d'un godet cylindrique 17 qui est lui-même solidaire d'une plaque entretoise 18.

On voit sur la figure 1 que la plaque entretoise 18 est pincée entre le fond 9b du boîtier du dispositif de sécurité et d'armement 3 et un épaulement 19 de l'alésage interne 20 du corps 2. La plaque 18 est donc fixe par rapport au corps 2 du projectile.

On remarque sur la figure 1 que la plaque 18 comporte un sillon 18a qui délimite le godet 17. Ce sillon est circulaire et constitue une fragilisation de la plaque 18 entourant le percuteur 15.

Le godet 17 délimite par ailleurs une cavité 17a qui est destinée à recevoir le détonateur électrique 5.

On remarque sur la figure 1 que le module de mise à feu électronique 4 comporte ici deux cartes électroniques 21a, 21b sur lesquelles sont fixés des composants qu'il n'est pas nécessaire de décrire en détails. Une des cartes porte en particulier un microprocesseur qui reçoit par des conducteurs (non représentés) une programmation appropriée fournie par un boîtier de programmation solidaire de l'arme.

La carte 21b disposée en regard du godet 17 porte le premier détonateur 5 qui se loge dans la cavité 17a du godet. Le premier détonateur 5 est raccordé sur la carte 21b par son contact axial au niveau d'un connecteur à broche déformable porté par la carte.

On remarque sur la figure 1 que la carte électronique porte une coupelle 22 qui entoure partiellement le détonateur électrique 5 et constitue un deuxième contact électrique pour le premier détonateur 5 (contact entre la carte électronique et l'alvéole métallique du premier détonateur).

Le fonctionnement du dispositif est le suivant :
La figure 2 montre le dispositif après sa sortie hors du tube de l'arme et après une dizaine de mètres de trajectoire.

Lors du tir du projectile, l'accélération axiale due au tir a conduit la douille 12 à traverser la rondelle 14. Elle ne bloque donc plus le rotor 6. La rondelle 14 est conçue pour empêcher un retour ultérieur de la douille vers le rotor et comporte ainsi des languettes (non visibles sur les figures mais qui sont décrites par FR2689972).

La rotation du projectile a provoqué par ailleurs le déroulement du spiral 11 ce qui a assuré la sécurité de bouche du projectile. A l'issue du délai nécessaire pour dérouler le spiral 11, les goupilles radiales 10 ont été éjectées hors du rotor 6 qui a pu alors (à cause de son balourd) adopter sa position armée avec le deuxième détonateur 7 aligné suivant l'axe 16 du projectile et prêt à être initié par le percuteur 15. C'est cette disposition qui est montrée par la figure 2.

La figure 3 montre la configuration du dispositif lorsque le module électronique 4 a commandé l'initiation du détonateur électrique 5. La pression des gaz engendrés par ce dernier provoque le cisaillement du sillon 18a délimitant le godet 17 et la projection du percuteur 15 vers le deuxième détonateur 7 au travers de la douille 12 et l'initiation de ce dernier et du projectile.

On voit que l'invention permet de conserver un dispositif de sécurité et d'armement déjà défini pour une famille de projectile et, en l'associant à un module électronique et un détonateur électrique, elle autorise la définition d'un dispositif d'amorçage de projectile conférant des modes de fonctionnement sur trajectoire (mise à feu après délai programmé).

On réalise ainsi un dispositif d'amorçage évolué en limitant les coûts de développement et il devient possible de standardiser l'emploi d'un dispositif de sécurité et d'armement donné dans toute une famille de projectiles de calibres différents et ayant des électroniques de structures différentes.

On a décrit ici un dispositif d'amorçage dont le dispositif de sécurité et d'armement met en oeuvre les solutions décrites par le brevet FR2689972. Il est bien entendu possible de définir un dispositif d'amorçage selon l'invention qui met en oeuvre un dispositif de sécurité et d'armement de conception différente. Il suffit simplement que ce dispositif comprenne un détonateur à percussion qui soit solidaire d'un rotor ou bien d'un volet, le percuteur de ce détonateur étant disposé en regard du détonateur électrique de façon à pouvoir être projeté par les gaz résultant de l'initiation de ce dernier.

La figure 4 montre en position de sécurité un deuxième mode de réalisation d'un dispositif d'amorçage 1 selon l'invention.

Ce mode diffère du précédent par la forme de la plaque entretoise 18.

Cette plaque 18 portant le percuteur 15 est représentée de façon plus précise à la figure 5. On remarque que, contrairement au mode précédent, la plaque 18 ne comporte pas de godet. La plaque 18 (qui est circulaire) comporte toujours un sillon 18a de fragilisation qui entoure une base 15a du percuteur 15.

Le sillon de fragilisation 18a délimite sur la plaque 18 une plaquette médiane 18b cylindrique au niveau de laquelle est sertie la base 15a du percuteur. Une face arrière 18c de la plaque est disposée en regard du premier détonateur 5 (figure 4).

On remarque sur la figure 4 que le dispositif comporte également une rondelle 23 qui est réalisée en matière plastique. Cette rondelle est filetée et elle est vissée dans l'alésage 20 qui porte donc un taraudage. La rondelle 23 comporte un trou axial 24 qui relie le premier détonateur 5 et la face arrière 18c de la plaque 18.

Un lamage 25 entoure le trou axial 24 et coiffe le premier détonateur 5. La rondelle 23 est représentée en vue frontale à la figure 6. On remarque qu'elle comporte un deuxième lamage 26 qui est situé sur la face contre laquelle est appliquée la plaque 18. Ce deuxième lamage 26 permet le centrage de la plaque 18 par rapport au dispositif (et en particulier par rapport au deuxième détonateur 5).

Le deuxième lamage 26 se trouve dans le même plan qu'une partie médiane 23b de la rondelle 23 contre laquelle s'appuie la face 18c de la plaquette médiane 18b de la plaque 18 portant le percuteur 15.

On remarque sur la figure 6 que la rondelle 23 comporte trois perçages 27 régulièrement répartis angulairement (donc à 120° les uns des autres). Les perçages 27 débouchent au niveau d'une rainure circulaire 28 qui est disposée entre la partie médiane 23b de la rondelle et le deuxième lamage 26.

Par ailleurs chaque perçage 27 est prolongé par un évasement conique 27a du côté de la rondelle opposé à la rainure circulaire 28.

Les perçages 27 sont destinés à permettre la coulée d'un matériau plastique 29 assurant l'enrobage du module de mise à feu électronique 4 sur lequel est fixé le premier détonateur 5. Un tel enrobage est classique dans le domaine des dispositifs de sécurité de munitions. Il permet de protéger les composants électroniques en amortissant une partie des chocs subis.

On remarque que, grâce au premier lamage 25, l'enrobage 29 épargne la face avant du premier détonateur 5.

La rainure 28 permet de recevoir le trop plein du matériau plastique d'enrobage à l'issue du remplissage.

Ainsi la rondelle 23 se trouve en partie incrustée dans le matériau d'enrobage 29.

On remarque sur la figure 4 que la plaque 18 se trouve pincée entre le fond 9b du boîtier du dispositif de sécurité et d'armement 3 et la rondelle 23. Ce fond 9b est lui-même vissé dans l'alésage taraudé 20 du corps 2.

Du fait du montage pincé de la plaque 18 entre la rondelle 23 et le fond 9b du boîtier du dispositif de sécurité et d'armement, la plaque 18 se trouve solidaire du corps 2 du projectile.

La rondelle 23 ne gêne pas le fonctionnement du premier détonateur 5 qui est analogue à celui décrit précédemment. La pression des gaz qui seront engendrés par le premier détonateur 5 provoquera le cisaillement du sillon 18a délimitant la plaquette médiane 18b et la projection du percuteur 15 vers le deuxième détonateur 7 au travers de la douille 12.

La rondelle 23 a pour fonction de fournir un appui axial pour la plaquette médiane 18b. Un tel appui permet de contenir les efforts d'inertie qui s'exercent suivant la direction Fi lors du tir. On empêche ainsi tout cisaillement du sillon 18a consécutif au tir sans pour autant empêcher le cisaillement du sillon 18a comme suite à l'initiation du premier détonateur 5. Une telle disposition fiabilise le dispositif et permet de réaliser des sillons 18a relativement fragiles.

## Revendications

1. Dispositif d'amorçage (1) d'un projectile comportant un dispositif de sécurité et d'armement (3), un premier détonateur (5) à initiation électrique qui est actionné par un module de mise à feu électronique (4), un deuxième détonateur (7) qui est solidaire d'un rotor (6) ou volet du dispositif de sécurité et d'armement (3), , et un percuteur mobile (15) le deuxième détonateur (7) étant actionné par ledit percuteur mobile (15), **caractérisé en ce que** le percuteur mobile (15) est disposé en regard du premier détonateur (5) de façon à être projeté par les gaz résultant de l'initiation de ce dernier et est solidaire d'une plaque entretoise (18) fixe par rapport à un corps (2) du projectile, la plaque (18) comportant un sillon de fragilisation (18a) entourant le percuteur (15).

2. Dispositif d'amorçage selon la revendication 1, **caractérisé en ce que** le sillon de fragilisation (18a) délimite un godet (17) solidaire du percuteur, godet (17) délimitant une cavité (17a) dans laquelle se positionne le premier détonateur (5).

3. Dispositif d'amorçage selon la revendication 2, **caractérisé en ce que** le sillon de fragilisation (18a) délimite une plaquette médiane (18b) comportant une face (18c) en regard du premier détonateur.

4. Dispositif d'amorçage selon la revendication 3, **caractérisé en ce qu'**il comporte une rondelle (23) qui est solidaire du corps (2) du projectile, rondelle contre laquelle est appliquée la plaque (18) et qui comporte une partie médiane (23b) contre laquelle s'appuie la face (18c) de la plaquette médiane (18b).

5. Dispositif d'amorçage selon la revendication 4, **caractérisé en ce que** la rondelle (23) comporte des perçages (27) permettant la coulée d'un matériau plastique (29) d'enrobage du module de mise à feu électronique (4).

6. Dispositif d'amorçage selon la revendication 5, **caractérisé en ce que** les perçages (27) sont réalisés au niveau d'une rainure circulaire (28) de la rondelle (23), rainure qui reçoit une partie du matériau plastique d'enrobage (29).

7. Dispositif d'amorçage selon une des revendications 1 à 6, **caractérisé en ce que** premier détonateur (5) et le percuteur (15) sont disposés suivant l'axe du projectile.

8. Dispositif d'amorçage selon la revendication 7, **caractérisé en ce que** le premier détonateur (5) est connecté à une carte électronique (21b) du module de mise à feu (4).

9. Dispositif d'amorçage selon la revendication 8, **caractérisé en ce que** la carte électronique (21b) porte une coupelle (22) entourant au moins en partie le premier détonateur (5), coupelle assurant un contact électrique entre la carte (21b) et le premier détonateur.

## Claims

1. A priming device (1) for a projectile incorporating a safety and arming device (3), a first electrically initiated detonator (5) that is activated by an electronic firing module (4), a second detonator (7) integral with a rotor (6) or flap of the safety and arming device (3), and a mobile firing pin (15), the second detonator (17) being activated by the said mobile firing pin (15), **characterised in that** the mobile firing pin (15) is arranged opposite a first detonator (5) so as to be projected by the gases resulting from the ignition of the latter and is integral with a spacer plate (18) fixed with respect to a body (2) of the projectile, the plate (18) incorporating an embrittlement groove (18a) surrounding the firing pin (15).

2. A priming device according to Claim 1, **characterised in that** the embrittlement groove (18a) delimits a cup (17) integral with the firing pin, such cup (17) delimiting a cavity (17a) in which the first detonator (5) is positioned.

3. A priming device according to Claim 2, **characterised in that** the embrittlement groove (18a) delimits a small median plate (18b) incorporating a face (18c) lying opposite the first detonator.

4. A priming device according to Claim 3, **characterised in that** it device incorporates a washer (23) integral with the body (2) of the projectile, such washer against which the plate (18) is pressed and which incorporates a median part (23b) against which the face (18c) of the median plate (18b) is pressed.

5. A priming device according to Claim 4, **characterised in that** the washer (23) incorporates drill holes (27) to enable a plastic coating material (29) for the electronic firing module (4) to be cast.

6. A priming device according to Claim 5, **characterised in that** the drill holes (27) are made in a circular groove (28) in the washer (23), such groove intended to receive part of the plastic coating material (29).

7. A priming device according to one of Claims 1 to 6, **characterised in that** the first detonator (5) and the firing pin (15) are arranged along the projectile's axis.

8. A priming device according to Claim 7, **characterised in that** the first detonator (5) is connected to an electronic card (21b) of the firing module (4).

9. A priming device according to Claim 8, **characterised in that** the electronic card (21b) carries a cap (22) at least partially surrounding the first detonator (5), such cap ensuring an electrical contact between the card (21b) and the first detonator.

## Patentansprüche

1. Vorrichtung zum Zünden (1) eines Projektils, umfassend eine Sicherungs- und Ladevorrichtung (3), einen ersten Sprengzünder (5) mit elektrischer Initiierung, welcher durch ein elektronisches Zündmodul (4) betätigt wird, einen zweiten Sprengzünder (7), der fest mit einem Rotor (6) oder einer Klappe der Sicherungs- und Ladevorrichtung (3) verbunden ist, und einen beweglichen Schlagbolzen (15), wobei der zweite Sprengzünder (7) durch den genannten beweglichen Schlagbolzen (15) betätigt wird, ***dadurch gekennzeichnet*, *dass*** der bewegliche Schlagbolzen (15) dem ersten Sprengzünder (5) derartig gegenüber steht, dass er durch die sich von der Initiierung dieses Letzteren resultierenden Gase weg geschleudert wird, und fest mit einer in Bezug auf einen Körper (2) des Projektils festen Distanzplatte (18) verbunden ist, wobei die Platte (18) eine Versprödungsrille (18a) umfasst, welche den Schlagzünder (15) umgibt.

2. Zündvorrichtung nach Anspruch 1, **dadurch gekennzeichnet, dass** die Versprödungsrille (18a) einen fest mit dem Schlagbolzen verbundenen Becher (17) abgrenzt, wobei der Becher (17) eine Vertiefung (17a) abgrenzt, in welcher der erste Sprengzünder (5) angeordnet ist.

3. Zündvorrichtung nach Anspruch 2, **dadurch gekennzeichnet, dass** die Versprödungsrille (18a) eine in der Mitte liegende Scheibe (18b) abgrenzt, welche eine dem ersten Sprengzünder gegenüberliegende Fläche (18c) umfasst.

4. Zündvorrichtung nach Anspruch 3, **dadurch gekennzeichnet, dass** sie einen Teller (23) umfasst, welcher fest mit dem Körper (2) des Projektils verbunden ist, wobei die Platte (18) an den Teller angelegt ist, welcher einen in der Mitte liegenden Abschnitt (23b) umfasst, an welchem sich die Fläche (18c) der in der Mitte liegenden Scheibe (18b) abstützt.

5. Zündvorrichtung nach Anspruch 4, **dadurch gekennzeichnet, dass** der Teller (23) Bohrungen (27) umfasst, welche das Vergießen eines Kunststoffes (29) zur Ummantelung des elektronischen Zündmoduls (4) ermöglicht.

6. Zündvorrichtung nach Anspruch 5, **dadurch gekennzeichnet, dass** die Löcher (27) im Bereich einer kreisförmigen Nut (28) des Tellers (23) ausgeführt sind, wobei die Nut einen Teil des Kunststoffes zur Ummantelung (29) aufnimmt.

7. Zündvorrichtung nach einem der Ansprüche 1 bis 6, **dadurch gekennzeichnet, dass** der erste Sprengzünder (5) und der Schlagbolzen (15) gemäß der Achse des Projektils angeordnet sind.

8. Zündvorrichtung nach Anspruch 7, **dadurch gekennzeichnet, dass** der erste Sprengzünder (5) mit einer Elektronikkarte (21b) des Zündmoduls (4) verbunden ist.

9. Zündvorrichtung nach Anspruch 8, **dadurch gekennzeichnet, dass** die Elektronikkarte (21b) eine Kapsel (22) trägt, welche wenigstens zum Teil den ersten Sprengzünder (5) umgibt, wobei die Kapsel einen elektrischen Kontakt zwischen der Karte (21b) und dem ersten Sprengzünder gewährleistet.
